# EUROPÄISCHE PATENTSCHRIFT

(11) **EP 3 906 122 B1**
(45) Veröffentlichungstag und Bekanntmachung des Hinweises auf die Patenterteilung: **08.02.2023**
(21) Anmeldenummer: 19816577.1
(22) Anmeldetag: 02.12.2019
(51) Int. Cl.: B21B 31/18, B21B 13/02

(54) **WALZVORRICHTUNG**
ROLLING APPARATUS
DISPOSITIF DE LAMINAGE

(30) Priorität: 02.01.2019 DE 102019200005
(43) Veröffentlichungstag der Anmeldung: 10.11.2021
(73) Patentinhaber: SMS Group GmbH, 40237 Düsseldorf (DE)
(72) Erfinder: REBESCHIES, Peter, 40237 Düsseldorf (DE); BÖCKING, Sebastian, 40237 Düsseldorf (DE); LANGER, Hendrik, 40237 Düsseldorf (DE); HEHMANN, Christian, 40237 Düsseldorf (DE); FICK, Guido, 40237 Düsseldorf (DE)
(74) Vertreter: Kross, Ulrich
(86) Internationale Anmeldenummer: PCT/EP2019/083214
(87) Internationale Veröffentlichungsnummer: WO 2020/141033

(56) Entgegenhaltungen:
- AT-A4- 509 455
- DE-A1- 4 417 274

## Beschreibung

Die Erfindung betrifft eine Walzvorrichtung mit einem Gerüst, zumindest zwei Walzen, die an dem Gerüst mittels Einbaustücken angebracht und in axialer Richtung relativ zueinander verschieblich sind, und zumindest einer Axialverschiebeeinrichtung, die einem Einbaustück von zumindest einer der Walzen zugeordnet ist und auf dieses Einbaustück einwirken kann. Die Axialverschiebeeinrichtung umfasst einen Festblock, einen verschiebbaren Biegeblock und einen Verschiebezylinder, mit dem der Biegeblock relativ zum Festblock verschoben werden kann.

Nach dem Stand der Technik können bei Walzvorrichtungen Walzen (z.B. Arbeitswalzen und/oder Stützwalzen) eingesetzt werden, die axial gegeneinander verschoben werden, um dadurch unterschiedliche Walzspaltsprofile einzustellen. Dies ist beispielsweise aus EP 1 648 626 B1 oder EP 1 436 104 B1 bekannt. Hierbei kommt eine Axialverschiebeeinrichtung zum Einsatz, die z.B. auf die Arbeitswalzen einer Walzvorrichtung bzw. auf deren Arbeitswalzeneinbaustücke einwirken kann, zwecks der genannten Verschiebung z.B. der Arbeitswalzen. Der Oberbegriff von Anspruch 1 basiert auf der AT 509 455 A4.

In den Figuren 4 und 5 ist eine herkömmliche Axialverschiebeeinrichtung 8 einer Walzvorrichtung gezeigt. Diese Einrichtung umfasst einen einteiligen Festblock 10 (vgl. Fig. 4) mit einem mittigen Führungssteg 11, der horizontal verläuft. Oberhalb und unterhalb dieses Führungsstegs sind an dem Festblock 10 Halteleisten 17, 18 ausgebildet. Der einteilige Festblock 10, der aus dem mittigen Führungssteg 11 und den beiden Halteleisten 17, 18 besteht, ist als T-förmiges Schmiedeteil hergestellt.

Die herkömmliche Axialverschiebeeinrichtung 8 weist einen oberen Biegeblock 12 und einen unteren Biegeblock 13 auf. Diese Biegeblöcke 12, 13 sind jeweils beiderseits des mittigen Führungsstegs 11 des Festblocks 10 angeordnet, und zwischen dem Führungssteg 11 und den äußeren Halteleisten 17, 18 verschieblich geführt. Innerhalb der Biegeblöcke 12, 13 sind jeweils Verschiebezylinder 14 aufgenommen, deren Kolbenstangen 15 mit einer an dem Festblock 10 angebrachten Stirnplatte 20 fest verbunden sind. Durch eine Betätigung dieser Verschiebezylinder 14 wird eine Verschiebung der beiden Biegeblöcke 12, 13 relativ zum Festblock 10 bzw. dessen mittigen Führungssteg 11 erreicht. Dies ist in der Perspektivansicht von Fig. 5 veranschaulicht.

Bei der herkömmlichen Axialverschiebeeinrichtung 8 gemäß der Fig. 4-5ist der Festblock 10 wie erläutert einteilig ausgeführt, in der Regel als Schmiedestück, mit dem Nachteil von hohen Rohteilkosten und einer eingeschränkten Verfügbarkeit bei eventuellem Reparaturbedarf. Hinzu tritt, dass Fertigung und Montage dieses einteiligen Festblocks 10 aufwendig sind. Die Auslegung dieses Schmiedeteils orientiert sich nämlich an dem hochbelasteten Führungssteg 11, entlang dessen die beiden Biegeblöcke 12, 13 verschieblich geführt sind.

Ein weiterer Nachteil dieser herkömmlichen Axialverschiebeeinrichtung 8 besteht darin, dass die Verschiebezylinder innerhalb der beweglichen Biegeblöcke 12, 13 integriert sind. Dies macht Schlauchanschlüsse für diese Verschiebezylinder erforderlich, zwecks einer Zuführung von notwendigen Betriebsmitteln (z.B. Hydrauliköl). Die Integration der Verschiebezylinder innerhalb der Biegeblöcke führt auch dazu, dass diese Blöcke entsprechend des Hubes der Verschiebezylinder lang bauen und somit nachteilig einen großen Bauraum beanspruchen. Eine Wartung bzw. Instandsetzung der Verschiebezylinder erfordert eine Demontage der Biegeblöcke, wobei das Axial-Verschiebesystem nahezu vollständig mithilfe einer Ausbauvorrichtung demontiert werden muss. Auch dies führt nachteilig zu hohen Kosten.

Entsprechend liegt der Erfindung die Aufgabe zugrunde, eine Walzvorrichtung zu schaffen, bei der eine Axialverschiebeeinrichtung zur Verstellung der Walzen mit geringerem Aufwand und preiswerter herstellbar ist.

Diese Aufgabe wird durch eine mit den Merkmalen von Anspruch 1 angegebene Walzvorrichtung gelöst. Vorteilhafte Weiterbildung der Erfindung sind in den abhängigen Ansprüchen definiert.

Eine Walzvorrichtung nach der vorliegenden Erfindung dient dazu, einen Walzspaltes im Walzbetrieb variabel einstellen zu können. Eine solche Walzvorrichtung umfasst ein Gerüst, zumindest zwei Walzen, die an dem Gerüst mittels Einbaustücken angebracht und in axialer Richtung relativ zueinander verschoben werden können, und zumindest eine Axialverschiebeeinrichtung, die einem Einbaustück von zumindest einer der Walzen zugeordnet ist und auf dieses Einbaustück einwirken kann. Die Axialverschiebeeinrichtung weist einen Festblock, zumindest einen verschiebbaren Biegeblock und zumindest einen dem Biegeblock zugeordneten Verschiebezylinder auf, mit dem der Biegeblock relativ zum Festblock verschieblich ist. Der Festblock ist mehrteilig ausgebildet.

Der Erfindung liegt die wesentliche Erkenntnis zugrunde, dass es aufgrund der mehrteiligen Ausführung des Festblocks möglich ist, lediglich dessen Mittelteil, der zur Führung und Aufnahme der verschieblichen Biegeblöcke dient, entsprechend auszulegen. Hierbei ist es zweckmäßig, wenn der Festblock - als Mittelteil - eine mittige Verschiebekonsole aufweist, welche die erforderlichen Eigenschaften zum Halten und Führen der Biegeblöcke hat. Beispielsweise kann diese Verschiebekonsole als Einzelteil insbesondere in Form eines Schmiedeteils ausgebildet oder aus geschmiedeten Stangenmaterial hergestellt sein. Demgegenüber können die Randbereiche des Festblocks, die getrennt von der Verschiebekonsole als Halteleisten ausgebildet sein können, als separate Einfachteile insbesondere aus preiswertem Blech hergestellt sein, weil diese Halteleisten - ihrem Namen entsprechend - lediglich eine Haltefunktion der Biegeblöcke übernehmen. Somit umfasst der mehrteilige Festblock drei funktionale Bereiche, die im Einzelnen aus der Verschiebekonsole und den beiden äußeren (oberen + unteren) Halteleisten gebildet sind.

Durch die vorstehend erläuterte Mehrteiligkeit des Festblocks werden einerseits dessen Rohteilkosten reduziert, da auf Standardabmessungen bzw. Standardmaterial in Form von Halbzeugen zurückgegriffen werden kann, und andererseits auch die Montagekosten für die Axialverschiebeeinrichtung vermindert, weil die Montage dank der kleineren Bauteile erleichtert ist. Des Weiteren werden für die Walzvorrichtung kleinere Ständerfensterspiele erreicht, da eine Aufsummierung der Festblocktoleranzen entfällt.

Gemäß einer Weiterbildung der Erfindung umfasst die Walzvorrichtung ein Gerüst, zumindest zwei Walzen, die an dem Gerüst mittels Einbaustücken angebracht und in axialer Richtung relativ zueinander verschoben werden können sind, und zumindest eine Axialverschiebeeinrichtung, die einem Einbaustück von zumindest einer der Walzen zugeordnet ist und auf dieses Einbaustück einwirken kann, wobei die Axialverschiebeeinrichtung einen Festblock, zumindest einen verschiebbaren Biegeblock und zumindest einen dem Biegeblock zugeordneten Verschiebezylinder aufweist, mit dem der Biegeblock relativ zum Festblock verschoben werden kann. Außerhalb eines Biegeblocks ist der dazu zugeordnete Verschiebezylinder an einer mit dem Festblock verbundenen Stirnplatte angeflanscht, wobei eine Kolbenstange des Verschiebezylinders in Wechselwirkung mit dem Biegeblock steht.

Bei der zuletzt genannten Weiterbildung der Erfindung besteht der wesentliche Vorteil darin, dass es sich bei den hierbei eingesetzten Verschiebezylindern um Standardzylinder handeln kann, die preiswert als Zukaufteil beschafft werden können. Hierdurch können diese Verschiebezylinder als Reserveteil vorgehalten werden, was zu einer verbesserten Wartungs - und Reparaturfreundlichkeit für die Erfindung führt. Ein weiterer Vorteil dieser externen Anordnung der Verschiebezylinder, d.h. außerhalb der Biegeblöcke, besteht darin, dass damit eine axiale Länge der Biegeblöcke in Richtung von deren Verschieberichtung kleiner gewählt werden kann, weil diese Länge nahezu unabhängig vom Verschiebehub ist. Hierdurch wird vorteilhaft eine kompaktere Bauweise für die Biegeblöcke erreicht.

Die vorstehend erläuterte externe Anordnung der Verschiebezylinder an der Stirnplatte des Festblocks ist im Sinne der vorliegenden Erfindung derart zu verstehen, dass hierdurch ein modularer Aufbau einerseits der Biegeblöcke und andererseits der Verschiebezylinder erreicht wird, so dass diese Elemente eigenständige Baueinheiten bilden. In dieser Weise ist es möglich, den Verschiebehub durch den Tausch des Verschiebezylinders zu variieren, ohne die Biegeblöcke modifizieren zu müssen. Hierdurch wird eine Montage und Demontage der vorstehend genannten Baueinheiten erleichtert.

In vorteilhafter Weiterbildung der Erfindung kann vorgesehen sein, dass ein Verschiebezylinder, vorzugsweise die Verschiebezylinder, (jeweils) mit einer festen Verrohrung ausgestattet ist/sind, zwecks einer Zufuhr von Betriebsmitteln, zum Beispiel Hydrauliköl. Hierdurch wird ein permanenter Anschluss der Verschiebezylinder an eine Versorgungseinheit für die Betriebsmittel erreicht, wobei nachteilige Schlauchanschlüsse, die ggf. von den Verschiebezylindern zu trennen sind, entfallen.

In vorteilhafter Weiterbildung der Erfindung kann außerhalb eines Biegeblocks der dazu zugeordnete Verschiebezylinder an einer mit dem Festblock verbundenen Stirnplatte angeflanscht sein, wobei eine Kolbenstange des Verschiebezylinders in Wechselwirkung mit dem Biegeblock steht. Die Vorteile einer solchen Anordnung des Verschiebezylinders sind vorstehend bereits im Zusammenhang mit der entsprechenden alternativen Ausführungsform der Erfindung dargelegt worden, so dass zur Vermeidung von Wiederholungen hierauf verwiesen werden darf.

Weitere Vorteile der Erfindung werden durch folgende Aspekte begründet:
- Bessere Zugänglichkeit und kompaktere Bauweise, dank der erläuterten Mehrteiligkeit des Festblocks;
- Bedingt durch die Aufteilung des Festblocks in drei funktionale Bereiche (nämlich (i) Verschiebekonsole, und (ii) und (iii) obere + untere Halteleisten) können den Belastungen entsprechend gezielt geeignete Werkstoffe und Fertigungsverfahren ausgewählt werden;
- Verbesserte Wartung und Montage, dank einer Gewichtsreduktion der einzelnen Bauteile.

Nachstehend sind Ausführungsbeispiele der Erfindung anhand einer schematisch vereinfachten Zeichnung im Detail beschrieben.

Es zeigen:
- Fig. 1: eine Perspektivansicht auf zwei seitliche Holme einer erfindungsgemäßen Walzvorrichtung,
- Fig. 2: eine Perspektivansicht eines Festblocks, als Teil einer Axialverschiebeeinrichtung, die bei der Walzvorrichtung von Fig. 1 eingesetzt wird,
- Fig. 3: eine Perspektivansicht einer Axialverschiebeeinrichtung, die bei der Walzvorrichtung von Fig. 1 eingesetzt wird, und
- Fig. 4-5: verschiedene Ansichten einer herkömmlichen Axialverschiebeeinrichtung und von Teilen davon.

Nachstehend ist unter Bezugnahme auf die Fig. 1 bis 3 eine bevorzugte Ausführungsform einer erfindungsgemäßen Walzvorrichtung 100 dargestellt und erläutert, bei der mittels einer Axialverschiebeeinrichtung 108 (vgl. Fig. 3) ein (nicht gezeigter) Walzspalt im Walzbetrieb der Walzvorrichtung 100 variabel eingestellt werden kann. Gleiche Merkmale in der Zeichnung sind jeweils mit gleichen Bezugszeichen versehen. An dieser Stelle wird gesondert darauf hingewiesen, dass die Zeichnung lediglich vereinfacht und insbesondere ohne Maßstab dargestellt ist.

Fig. 1 zeigt beispielhaft die Walzvorrichtung 100, die als sogenannte Quarto-Anlage ausgebildet ist, bei der an einem Gerüst 102 zwei Arbeitswalzen 104, 105 und angrenzend hierzu zwei (nicht gezeigte) Stützwalzenvorgesehen sind. Alternativ hierzu ist auch eine andere Anzahl von Walzen möglich, z.B. in Form einer Sexto-Anlage, bei der zwischen den Arbeitswalzen und den Stützwalzen noch zusätzliche Zwischenwalzen vorgesehen sind. Jedenfalls wird zwischen den Arbeitswalzen 104, 105 ein Walzspalt für das zu walzende Gut bzw. Metallband ausgebildet. Das Profil dieses Walzenspalts wird durch eine Anstellung der Arbeitswalzen 104, 105 eingestellt. Hierbei kann das Profil des Walzenspalts mithilfe der Axialverschiebeeinrichtung 108 geeignet eingestellt werden.

Ausweislich der Darstellung in Fig. 1 sind in dem Gerüst 102 der Walzvorrichtung 100 die beiden Arbeitswalzen 104, 105 gehalten, wobei ebenfalls die Holme 9 eines Ständers dieses Gerüsts 102 gezeigt sind. Zumindest eine der Arbeitswalzen 104, 105 kann in Richtung ihrer Axialerstreckung durch die Axialverschiebeeinrichtung 108 verschoben werden. Nachfolgend sind weitere Details dieser Axialverschiebeeinrichtung 108 ausführlich erläutert.

Die Axialverschiebeeinrichtung 108 - wie aus der Perspektivansicht von Fig. 2 ersichtlich - umfasst einen Festblock 110, der mehrteilig ausgebildet ist, nämlich in Form einer mittigen Verschiebekonsole 116 und getrennt davon zwei separaten Halteleisten in Form einer oberen Halteleiste 117 und einer unteren Halteleiste 118. Die Halteleisten 117, 118 sind an den Walzenständern des Gerüstes 103 der Walzvorrichtung 100 (vgl. Fig. 1) montiert.

Die Axialverschiebeeinrichtung 108 umfasst verschiebliche Biegeblöcke, nämlich einen oberen Biegeblock 112 und einen unteren Biegeblock 113, wobei diese Biegeblöcke 112, 113 entlang der Verschiebekonsole 116 verschieblich geführt sind. Im Einzelnen ist der oberen Biegeblock 112 zwischen der Verschiebekonsole 116 und der oberen Halteleiste 117 angeordnet, wobei der unteren Biegeblock 113 zwischen der Verschiebekonsole 116 und der unteren Halteleiste 118 angeordnet ist. Dies ist in der Perspektivansicht von Fig. 3 gezeigt.

Zum Verschieben der Biegeblöcke 112, 113 entlang der Verschiebekonsole 116 sind jeweils Verschiebezylinder 114 vorgesehen, die jeweils außerhalb der Biegeblöcke 112, 113 angeordnet und an einer mit dem Festblock 110 verbundenen Stirnplatte 120 angeflanscht sind. Die Kolbenstangen der Verschiebezylinder 114 durchsetzen die Stirnplatte 120 und sind an den Biegeblöcken 112, 113 befestigt. Durch eine Aktuierung der Verschiebezylinder 114 wird erreicht, dass die Biegeblöcke 112, 113 bestimmungsgemäß entlang der Verschiebekonsole 116 bzw. relativ dazu verschoben werden.

An dieser Stelle darf gesondert darauf hingewiesen werden, dass das Merkmal, wonach eine Kolbenstange 115 (vgl. Fig. 3) eines Verschiebezylinders 114 in Wechselwirkung mit einem (zugeordneten) Biegeblock 112, 113 steht, in der Weise zu verstehen ist, dass die Kolbenstange 115 - wie soeben erläutert - mit einer Stirnseite davon fest mit dem Biegeblock 112, 113 verbunden ist. In Folge dessen wird der Biegeblock 112, 113 bei einer translatorischen Bewegung der Kolbenstange 115 synchron hierzu entlang der Verschiebekonsole 116 verschoben, nämlich in beiden Richtungen.

Die Biegeblöcke 112, 113 der Axialverschiebeeinrichtung 108 können (nicht gezeigten) Arbeitswalzeneinbaustücken zugeordnet sein und bei einer Aktuierung der Verschiebezylinder 114 auf diese Einbaustücke einwirken. Somit führt ein Verschieben der Biegeblöcke 112, 113 zu einer entsprechenden axialen Verschiebung der Arbeitswalzen 104, 105, wodurch ein gewünschtes Profil des Walzspaltes erreicht wird.

In den Biegeblöcken 112, 113 ist jeweils ein Biegezylinder 122 aufgenommen (vgl. Fig. 3), mit dem eine gezielte Biegung einer zugeordneten Arbeitswalze erreicht wird. In der Darstellung von Fig. 3 ist lediglich der Kopf eines solchen Biegezylinders 122 zu erkennen.

Eine Versorgung der Verschiebezylinder 114 mit Betriebsmitteln, insbesondere mit Hydrauliköl, kann durch eine (nicht gezeigte) Verrohrung erreicht werden, die vorzugsweise fest bzw. permanent mit den Verschiebezylindern 114 verbunden ist.

Die Biegeblöcke 112, 113 einerseits und die Verschiebezylinder 114 andererseits sind modular aufgebaut und dadurch als eigenständige Baueinheiten ausgebildet. Dies ermöglicht eine einfache und preiswerte Montage der Axialverschiebeeinrichtung 108, und bei Bedarf auch einen möglichen Austausch dieser Baueinheiten im Falle von notwendigen Reparaturen oder Wartungen der erfindungsgemäßen Walzvorrichtung 100.

### Bezugszeichenliste

- 100: Walzvorrichtung
- 102: Gerüst
- 103: Holme (eines Ständers des Gerüsts 102)
- 104-105: Walzen
- 108: Axialverschiebeeinrichtung
- 110: Festblock
- 112: oberer Biegeblock
- 113: unterer Biegeblock
- 114: Verschiebezylinder
- 115: Kolbenstange (eines Verschiebezylinders 114)
- 116: mittige Verschiebekonsole
- 117: obere Halteleiste
- 118: untere Halteleiste
- 120: Stirnplatte (des Festblocks 110)
- 122: Biegezylinder

## Patentansprüche

1. Walzvorrichtung (100), umfassend
ein Gerüst (102),
zumindest zwei Walzen (104-105), die an dem Gerüst (102) mittels Einbaustücken angebracht und in axialer Richtung relativ zueinander verschieblich sind, und
zumindest eine Axialverschiebeeinrichtung (108), die einem Einbaustück von zumindest einer der Walzen (104-105) zugeordnet ist und auf dieses Einbaustück einwirken kann,
wobei die Axialverschiebeeinrichtung (108) einen mehrteilig ausgebildeten Festblock (110), zumindest einen verschiebbaren Biegeblock (112, 113) und zumindest einen dem Biegeblock (112, 113) zugeordneten Verschiebezylinder (114) aufweist, mit dem der Biegeblock relativ zum Festblock (110) verschieblich ist,
**dadurch gekennzeichnet,**
**dass** der Festblock (110) eine mittige Verschiebekonsole (116) und getrennt davon zwei separate Halteleisten (117, 118) aufweist, die angrenzend zur Verschiebekonsole (116) jeweils oberhalb und unterhalb davon angeordnet und an Walzenständern des Gerüstes (102) montiert sind, wobei die mittige Verschiebekonsole (116) als Einzelteil ausgebildet ist.

2. Walzvorrichtung (100) nach Anspruch 1, **dadurch gekennzeichnet, dass** die mittige Verschiebekonsole (116) in Form eines Schmiedeteils ausgebildet ist.

3. Walzvorrichtung (100) nach Anspruch 2, **dadurch gekennzeichnet, dass** die mittige Verschiebekonsole (116) geschmiedeten Stangenmaterial hergestellt ist.

4. Walzvorrichtung (100) nach einem der Ansprüche 1 bis 3, **dadurch gekennzeichnet, dass** die Halteleisten (117, 118) jeweils als Einfachteile insbesondere aus Blech hergestellt sind.

5. Walzvorrichtung (100) nach einem Ansprüche 1 bis 4, **dadurch gekennzeichnet, dass** die Halteleisten (117, 118) an Holmen (103) eines Ständers des Gerüsts (102) montiert sind.

6. Walzvorrichtung (100) nach einem der Ansprüche 1 bis 5, **dadurch gekennzeichnet, dass** die Axialverschiebeeinrichtung (108) einen oberen Biegeblock (112) und einen unteren Biegeblock (113) aufweist, wobei diese beiden Biegeblöcke (112, 113) jeweils zwischen der Verschiebekonsole (116) und der oberen bzw. unteren Halteleiste (117, 118) angeordnet sind.

7. Walzvorrichtung (100) nach Anspruch 6, **dadurch gekennzeichnet, dass** dem oberen Biegeblock (112) und dem unteren Biegeblock (113) jeweils ein separater Verschiebezylinder (114) zugeordnet ist.

8. Walzvorrichtung (100) nach einem der vorhergehenden Ansprüche, **dadurch gekennzeichnet, dass** außerhalb eines Biegeblocks (112, 113) der dazu zugeordnete Verschiebezylinder (114) an einer mit dem Festblock (110) verbundenen Stirnplatte (120) angeflanscht ist, wobei eine Kolbenstange (115) des Verschiebezylinders (114) in Wechselwirkung mit dem Biegeblock (112, 113) steht.

9. Walzvorrichtung (100) nach Anspruch 8, **dadurch gekennzeichnet, dass** der Verschiebezylinder (114) mit einer festen Verrohrung zwecks Zufuhr von Betriebsmitteln insbesondere in Form von Hydrauliköl ausgestattet ist.

10. Walzvorrichtung (100) nach einem der vorhergehenden Ansprüche, **dadurch gekennzeichnet, dass** ein Biegeblock (112, 113) und der diesem zugeordnete Verschiebezylinder (114) modular aufgebaut sind und jeweils als eigenständige Bauelemente ausgebildet sind.

## Claims

1. Rolling device (100) comprising:
a stand (102),
at least two rolls (104-105), which are mounted on the stand (102) by means of chocks and are displaceable relative to one another in axial direction, and
at least one axial displacing device (108), which is associated with a chock of at least one of the rolls (104-105) and can act on this chock,
wherein the axial displacing device (108) comprises a fixed block (110) of multi-part construction, at least one displaceable bending block (112, 113) and at least one displacing cylinder (114), which is associated with the bending block (112, 113) and by which the bending block is displaceable relative to the fixed block (110),
**characterised in that** the fixed block (110) comprises a central displacing bracket (116) and separately therefrom two separate holding strips (117, 118), which are arranged adjacent to the displacing bracket (116) respectively above and below the bracket and are mounted on roll housings of the stand (102), wherein the central displacing bracket (116) is constructed as an individual part.

2. Rolling device (100) according to claim 1, **characterised in that** the central displacing bracket (116) is constructed in the form of a forged part.

3. Rolling device (100) according to claim 2, **characterised in that** the central displacing bracket (116) is produced from forged bar material.

4. Rolling device (100) according to any one of claims 1 to 3, **characterised in that** the holding strips (117, 118) are each produced as plain parts, particularly of sheet metal.

5. Rolling device (100) according to any one of claims 1 to 4, **characterised in that** the holding strips (117, 118) are mounted on rails (103) of a housing of the stand (102).

6. Rolling device (100) according to any one of claims 1 to 5, **characterised in that** the axial displacing device (108) comprises an upper bending block (112) and a lower bending block (113), wherein these two bending blocks (112, 113) are each arranged between the displacing bracket (116) and the upper or lower holding strip (117, 118).

7. Rolling device (100) according to claim 6, **characterised in that** a respective separate displacing cylinder (110 is associated with each of the upper bending block (112) and the lower bending block (113).

8. Rolling device (100) according to any one of the preceding claims, **characterised in that** the displacing cylinder (114) associated with a bending block (112, 113) is flange-mounted externally thereof on an end plate (120) connected with the fixed block (11), wherein a piston rod (115) of the displacing cylinder (114) interacts with the bending block (112, 113).

9. Rolling device (100) according to claim 8, **characterised in that** the displacing cylinder (114) is equipped with fixed piping for the purpose of feed of operating medium, particularly in the form of hydraulic oil.

10. Rolling device (100) according to any one of the preceding claims, **characterised in that** a bending block (112, 113) and the displacing cylinder (114) associated therewith are of modular construction and are respectively constructed as independent components.

## Revendications

1. Dispositif de laminage (100) qui comprend :
une cage (102) ;
au moins deux cylindres (104-105) qui sont appliqués contre la cage (102) au moyen d'empoises et qui sont aptes à se déplacer l'un par rapport à l'autre dans la direction axiale ; et
au moins un dispositif de déplacement axial (108) qui est attribué à une empoise d'au moins un des cylindres (104-105) et qui peut agir sur cette empoise ;
dans lequel le dispositif de déplacement axial (108) présente un bloc fixe (110) qui est réalisé en plusieurs parties, au moins un bloc de cintrage mobile (112, 113) et au moins un vérin de report (114) qui est attribué au bloc de cintrage (112, 113), avec lequel le bloc de cintrage peut être déplacé par rapport au bloc fixe (110) ;
**caractérisé**
**en ce que** le bloc fixe (110) présente un support de déplacement médian (116) et deux barrettes de maintien (117, 118) qui sont séparées du dernier cité, qui sont montées en position adjacente au support de déplacement (116) respectivement au-dessus et en dessous de ce dernier, ainsi que contre des montants de laminoir de la cage (102) ; dans lequel le support de déplacement médian (116) est réalisé sous la forme d'une pièce détachée.

2. Dispositif de laminage (100) selon la revendication 1, **caractérisé en ce que** le support de déplacement médian (116) est réalisé sous la forme d'une pièce forgée.

3. Dispositif de laminage (100) selon la revendication 2, **caractérisé en ce que** le support de déplacement médian (116) est réalisé sous la forme d'un matériau en barre qui a été forgé.

4. Dispositif de laminage (100) selon l'une quelconque des revendications 1 à 3, **caractérisé en ce que** les barrettes de maintien (117, 118) sont fabriquées respectivement sous la forme de pièces détachées, en particulier à partir d'une tôle.

5. Dispositif de laminage (100) selon l'une quelconque des revendications 1 à 4, **caractérisé en ce que** les barrettes de maintien (117, 118) sont montées contre une traverse (103) d'un montant de laminage de la cage (102).

6. Dispositif de laminage (100) selon l'une quelconque des revendications 1 à 5, **caractérisé en ce que** le dispositif de déplacement axial (108) présente un bloc de cintrage supérieur (112) et un bloc de cintrage inférieur (113) ; dans lequel ces deux blocs de cintrage (112, 113) sont disposés respectivement entre le support de déplacement (116) et la barrette de maintien supérieure (117), respectivement la barrette de maintien inférieure (118).

7. Dispositif de laminage (100) selon la revendication 6, **caractérisé en ce que**, de manière respective, un vérin de report séparé (114) est attribué au bloc de cintrage supérieur (112) et au bloc de cintrage inférieur (113).

8. Dispositif de laminage (100) selon l'une quelconque des revendications précédentes, **caractérisé en ce que**, à l'extérieur d'un bloc de cintrage (112, 113), le vérin de report (114) qui lui est attribué est bridé à une plaque avant (120) qui est reliée au bloc fixe (110) ; dans lequel une tige de piston (115) et du vérin de report (114) est mis en interaction avec le bloc de cintrage (112, 113).

9. Dispositif de laminage (100) selon la revendication 8, **caractérisé en ce que** le vérin de report (114) est équipé d'un tubage fixe destiné à l'acheminement de moyens d'exploitation, en particulier sous la forme d'une huile hydraulique.

10. Dispositif de laminage (100) selon l'une quelconque des revendications précédentes, **caractérisé en ce qu'**un bloc de cintrage (112, 113) et le vérin de report (114) qui lui est attribué sont construits sous une forme modulaire et sont réalisés respectivement sous la forme d'éléments constitutifs indépendants.
